# EUROPÄISCHE PATENTSCHRIFT

(11) **EP 3 350 880 B1**
(45) Veröffentlichungstag und Bekanntmachung des Hinweises auf die Patenterteilung: **04.03.2020**
(21) Anmeldenummer: 16763449.2
(22) Anmeldetag: 08.09.2016
(51) Int. Cl.: H01R 13/443, H01R 4/20, H01R 4/30, H01R 9/24, H01R 11/12, H01R 4/18

(54) **ANORDNUNG ZUM ANSCHLIESSEN DER LEITUNGEN EINES ELEKTRISCHEN KABELS UND ELEKTROGERÄT MIT EINER SOLCHEN ANORDNUNG**
ASSEMBLY FOR CONNECTING THE CABLES OF AN ELECTRIC CABLE AND ELECTRICAL EQUIPMENT WITH SAID ASSEMBLY
ENSEMBLE POUR CONNEXION DES CÂBLES D'UN CÂBLE ÉLECTRIQUE ET ÉQUIPEMENT ÉLECTRIQUE AVEC L'ENSEMBLE

(30) Priorität: 17.09.2015 DE 102015011797
(43) Veröffentlichungstag der Anmeldung: 25.07.2018
(73) Patentinhaber: SEW-EURODRIVE GmbH & Co. KG, 76646 Bruchsal (DE)
(72) Erfinder: GROß, Werner, 76689 Karlsdorf-Neuthard (DE); MOMANN, Dirk, 76646 Bruchsal (DE); RITZ, Stefanie, 69168 Wiesloch (DE)
(86) Internationale Anmeldenummer: PCT/EP2016/025099
(87) Internationale Veröffentlichungsnummer: WO 2017/045769

(56) Entgegenhaltungen:
- EP-A1- 2 023 449
- EP-A1- 2 101 376
- EP-A2- 2 653 735
- WO-A1-2009/142273

## Beschreibung

Die Erfindung betrifft eine Anordnung zum Anschließen der Leitungen eines elektrischen Kabels und Elektrogerät mit einer solchen Anordnung.

Es ist allgemein bekannt, dass die Leitungen eines Kabels an Kontaktmittel eines Elektrogeräts angeschlossen werden müssen, beispielsweise zur Versorgung des Elektrogeräts.

Aus der EP 2 653 735 A2 ist als nächstliegender Stand der Technik eine Anordnung zum Anschließen von Leitungen dargestellt.

Aus der EP 2 023 449 A1 ist ein Verbindungselement bekannt.

Aus der WO 2009/142273 A1 ist ebenfalls ein Verbindugnsteil bekannt.

Aus der EP 2 101 376 A1 ist eine Verbindungsvorrichtung bekannt.

Der Erfindung liegt daher die Aufgabe zugrunde, eine Vorrichtung und ein Verfahren weiterzubilden, wobei

Erfindungsgemäß wird die Aufgabe bei der Anordnung nach den in Anspruch 1 und bei dem Elektrogerät nach den in Anspruch 12 angegebenen Merkmalen gelöst.

Wichtige Merkmale der Erfindung bei der Anordnung sind, dass die Anordnung zum Anschließen der Leitungen eines elektrischen Kabels, insbesondere Drehstromkabels, vorgesehen ist,
wobei ein Endbereich der jeweiligen Leitung in einem Aufnahmebereich eines jeweiligen Kabelschuhs aufgenommen ist und jeweils eine Schraube durch einen jeweiligen Laschenbereich des jeweiligen Kabelschuhs geführt ist,
wobei die jeweilige Schraube schraubverbunden mit einer jeweiligen Buchse, insbesondere Hülse, ist, die mit einem Anschlussmittel verbunden ist, insbesondere die mit einem Anschlussmittel kraftschlüssig, formschlüssig und/oder stoffschlüssig verbunden ist, insbesondere als Verbundteil zusammen ausgeführt ist,
wobei eine jeweilige Vertiefung im Anschlussmittel ausgeformt ist, die
- von einer jeweiligen Abdeckplatte zumindest teilweise abgedeckt ist, auf die der jeweilige Kabelschuh, insbesondere der Aufnahmebereich des jeweiligen Kabelschuhs, aufgelegt ist, insbesondere wobei die jeweilige Vertiefung begrenzt ist durch das jeweilige Anschlussmittel und die jeweilige Abdeckplatte,
wobei in der im Anschlussmittel ausgeformten Vertiefung ein weiterer Kabelschuh aufnehmbar ist.

Von Vorteil ist dabei, dass wahlweise zwei oder nur ein Kabelschuh bereit stellbar ist für jede Buchse, also jedes Kontaktmittel des Elektrogeräts. Somit ist entsprechend mehr oder weniger Energie zur Verfügung stellbar. IN jedem Fall ist dasselbe Anschlussmittel verwendbar. Es muss also nicht für die verschiedenen ausführungsformen jedes Mal ein anderes Anschlussmittel verwendet werden. Auf diese Weise ist also eine Baureihe mit hoher Varianz bei kleiner Teilezahl realisierbar.

Bei einer vorteilhaften Ausgestaltung ist das Anschlussmittel aus einem elektrisch isolierenden Material, insbesondere Kunststoff, gefertigt. Von Vorteil ist dabei, dass eine einfache kostengünstige Herstellung ermöglicht ist.

Erfindungsgemäß ist der weitere Kabelschuh spiegelverkehrt zum Kabelschuh angeordnet, insbesondere zumindest teilweise in der Vertiefung. Von Vorteil ist dabei, dass jeweils zwei Kabelschuhe an die jeweilige Buchse anschließbar sind und somit ein höherer Strom an eine Buchse zuführbar ist.

Bei einer vorteilhaften Ausgestaltung sind die Buchse, die Schraube und der Kabelschuh aus Metall gefertigt. Von Vorteil ist dabei, dass eine einfache Herstellung und eine hohe Stromdichte vorsehbar sind.

Bei einer vorteilhaften Ausgestaltung drückt der Schraubenkopf der Schraube über eine oder mehrere Lochscheiben, insbesondere Unterlagscheiben, den Laschenbereich des jeweiligen Kabelschuhs gegen die Buchse oder drückt bei Vorhandensein des jeweiligen weiteren Kabelschuhs gegen den Laschenbereich des jeweiligen weiteren Kabelschuhs, so dass dieser jeweilige weitere Kabelschuh gegen die Buchse drückt. Von Vorteil ist dabei, dass ein sicherer elektrischer Kontakt zwischen dem Kabelschuh und der Buchse herstellbar ist. Somit ist die jeweilige elektrische Leitung elektrisch verbunden mit der Buchse und diese wiederum mit dem jeweiligen Kontaktmittel des Elektrogeräts. Auf diese Weise ist eine einfach herstellbare elektrische Kontaktierung erreichbar.

Bei einer vorteilhaften Ausgestaltung ist der Raumbereich des jeweiligen Leitungsanschlusses, also der den Kabelschuh aufnehmende Raumbereich zumindest teilweise von Wandbereichen des Anschlussmittels umgeben, so dass jeweils ein Wandberiech zwischen dem Raumbereich und dem Raumbereich des nächstbenachbarten Leitungsanschlusses zwischengeordnet ist, insbesondere zur Erhöhung des elektrischen Isolationsabstandes. Von Vorteil ist dabei, dass der isolationsabstand in einfacher Weise erhöhbar ist.

Bei einer vorteilhaften Ausgestaltung ist der Endbereich der Leitung im Aufnahmebereich des Kabelschuhs jeweils aufgenommen und crimpverbunden. Von Vorteil ist dabei, dass eine einfache kostengünstige und stabile elektrische Verbindung erreichbar ist.

Bei einer vorteilhaften Ausgestaltung ist das Anschlussmittel als Kunststoffspritzgussteil gefertigt. Von Vorteil ist dabei, dass eine einfache kostengünstige Herstellung ermöglicht ist.

Bei einer vorteilhaften Ausgestaltung sind die Buchse zusammen mit dem Anschlussmittels als Verbundteil ausgebildet. Von Vorteil ist dabei, dass eine feste Verbindung in einfacher Weise erreichbar ist.

Bei einer vorteilhaften Ausgestaltung ist die Abdeckplatte mit dem Anschlussmittel klipsverbunden,
insbesondere wobei am Anschlussmittel insbesondere pilzkopfförmig geformte Zapfen ausgeformt sind, welche klipsverbunden sind mit der Abdeckplatte, insbesondere in eine entsprechende Ausnehmung der Abdeckplatte eingeklipst sind. Von Vorteil ist dabei, dass eine sichere Verbindung in einfacher Weise herstellbar ist.

Bei einer vorteilhaften Ausgestaltung ist der Kabelschuh gedreht gefertigt oder als Stanz-Biegeteil gefertigt. Von Vorteil ist dabei, dass eine kostengünstige Herstellung des Kabelschuhs ausführbar ist.

Bei einer vorteilhaften Ausgestaltung ist der jeweilige Laschenbereich eben ausgeführt und der Aufnahmebereich ragt nur zu einer Seite der Ebene hervor, insbesondere nicht aber zur anderen Seite der Ebene hervorragt. Von Vorteil ist dabei, dass genügend Platz ist für einen spiegelverkehrt angeordneten zweiten Kabelschuh. Hierbei liegen die beiden eben ausgeführten jeweiligen Laschenbereiche, also der Laschenbereich des Kabelschuhs und der Laschenbereich des hierzu spiegelverkehrt angeordneten Kabelschuhs direkt aneinander an. Ebenso liegen die einander zugewandten Oberflächenbereiche der beiden Aufnahmeteile der Kabelschuhe direkt aneinander an. Somit ist die Anordnung besonders platzsparend ausführbar. Würde hingegen der Aufnahmebereich zu beiden Seiten der Ebene des Laschenbereichs hervorstehen, wäre ein weitaus kompaktere Anordnung ausführbar.

Wichtige Merkmale bei dem Elektrogerät mit einer vorgenannten Anordnung sind, dass die jeweilige Buchse mit einem jeweiligen elektrischen Kontaktmittel des Elektrogeräts verbunden ist.

Von Vorteil ist dabei, dass der Anschluss einer jeweiligen elektrischen Leitung an ein Kontaktmittel in sicherer und einfacher Weise ausführbar ist.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von Abbildungen näher erläutert:
In der Figur 1 ist eine erfindungsgemäße Anordnung zum Anschließen der Leitungen eines elektrischen Kabels, insbesondere Drehstromkabels, in Schrägansicht dargestellt, wobei jeweils ein Kabelschuh einzeln angeordnet ist.
In der Figur 2 ist ein Ausschnitt der Anordnung nach Figur 1 angeschnitten und in Schrägansicht dargestellt.
In der Figur 3 ist eine erfindungsgemäße Anordnung zum Anschließen der Leitungen eines elektrischen Kabels, insbesondere Drehstromkabels, in Schrägansicht dargestellt, wobei jeweils ein Paar von Kabelschuhen miteinander verbunden und von den anderen Paaren beabstandet angeordnet ist.
In der Figur 4 ist ein Ausschnitt der Anordnung nach Figur 3 angeschnitten und in Schrägansicht dargestellt.

Wie in Figur 1 und Figur 2 gezeigt, ist jeweils eine der Leitungen des Kabels mit einem jeweiligen Kabelschuh 7 verbindbar. Hierzu weist der jeweilige Kabelschuh 7 einen Aufnahmebereich 24 auf, in welchen der abisolierte Endberiech der jeweiligen Leitung einführbar und verbindbar, beispielsweise vercrimpt und/oder lötverbindbar, ist.

Der Kabelschuh 7 weist einen Laschenbereich 23 auf, durch welchen eine Schraube 8 geführt ist, deren Gewindebereich schraubverbunden ist mit einem Innengewinde einer metallischen Buchse 22, welche mit einem Anschlussmittel 1 verbunden ist, insbesondere stoffschlüssig als Verbundteil verbunden ist.

Das Anschlussmittel 1 ist vorzugsweise aus einem elektrisch isolierenden Material, wie Keramik oder Kunststoff, gefertigt. Vorzugsweise ist es als Kunststoffspritzgussteil gefertigt. Alternativ oder Zusätzlich ist die Buchse 22 formschlüssig im Anschlussteil 1 gehalten, indem eine um die Buchse 22 umlaufende Erhebung der Buchse 22 in eine entsprechende Vertiefung des Anschlussteils 1 hineinragt.

Der Schraubenkopf der Schraube 8 drückt mittels oder mittels der beiden Lochscheiben 20 und 21 den Kabelschuh 7 auf die Buchse 22. Somit ist der Kabelschuh 7 formschlüssig gehalten und lösbar verbunden mit dem Anschlussmittel 1.

Der Kabelschuh 7 ist aus Metall gefertigt.

Der Laschenbereich 23 des Kabelschuhs 7 ist eben ausgeführt, wobei der Aufnahmebereich 24 nur auf der dem Schraubenkopf der Schraube 8 zugewandten Seite des Laschenbereichs 23 hervorragt. Auf der anderen Seite des Laschenbereichs 23, also auf der dem Anschlussmittel 24 zugewandten Seite des Laschenbereichs weist das Anschlussmitte 1 eine Vertiefung auf, die von einer mit dem Anschlussmittel 1 klipsverbundenen Abdeckplatte 5 abgedeckt ist, die somit zwischen Vertiefung beziehungsweise Anschlussmittel 1 und dem Kabelschuh 7 angeordnet ist.

Die Abdeckplatte 5 dient auch als Auflage für den Aufnahmebereich 24 des Kabelschuhs 7. Somit ist der Kabelschuh 7 durch die Abdeckplatte 5 abgestützt und begrenzt.

Die jeweilige Buchse 22 ist somit elektrisch verbunden mit dem jeweils zugehörigen Kabelschuh 7. Dabei ist der Laschenbereich 23 einerseits direkt auf die Buchse 22 gedrückt und andererseits über die Lochscheiben 20 und 21 mit der Schraube 8, insbesondere deren Schraubenkopf, elektrisch verbunden, wobei die Schraube 8 wiederum infolge der Schraubverbindung zwischen der Schraube 8 und dem Innengewinde der Buchse 22 elektrisch verbunden.

Die Buchse 22 steht jeweils aus dem Anschlussmittel 1 etwas hervor. Somit ist das Innengewinde zumindest teilweise leicht zugänglich.

Die Buchse 22 ist mit einem elektrischen Kontaktierungsmittel des die Anordnung aufnehmenden Elektrogeräts, insbesondere Wechselrichter oder Umrichter, elektrisch verbunden.

Auf diese Weise ist also die jeweilige Leitung des Kabels mit dem entsprechenden elektrischen Kontaktierungsmittel des Elektrogeräts verbunden, wobei die Leitung an ihrem Endbereich mit dem Kabelschuh 7 verbunden ist und dieser über die Buchse 22 mit dem elektrischen Kontaktierungsmittel. Vorzugsweise ist das elektrische Kontaktierungsmittel schraubverbunden mit dem zugänglichen Teil des Innengewindes der Buchse 22.

Die Buchse 22 ist als Hülse ausgeführt. Vorzugsweise ist sie also an ihrem äußeren Umfang unrund ausgeführt, so dass sie nicht nur stoffschlüssig sondern auch formschlüssig gehalten ist im Anschlussteil 1. Das Innengewinde der Buchse 22 ist durchgehend ausgeführt.

Das jeweils von der Vertiefung und der Abdeckplatte 5 beanspruchte Raumvolumen ist derart groß und geformt, dass zumindest der Aufnahmebereich 24 des Kabelschuhs 7 aufnehmbar wäre, insbesondere spiegelverkehrt angeordnet zum in Figur 1 gezeigten Kabelschuh 7.

Der Anschlussmittel 1 weist Löcher 2 für Schrauben auf, mit welchen das Anschlussmittel 1 schraubverbindbar mit dem Gehäuse des Elektrogeräts ist.

Das Anschlussmittel 1 weist einen Basisbereich auf, wobei auf der von den Leitungsanschlüssen abgewandten Seiten Rippen 4 angeordnet sind, die zur Beabstandung vom Elektrogerät und zur Versteifung des Anschlussmittels 1 dienen. Jeder Leitungsanschluss ist von Wandbereichen zumindest teilweise umgeben.

Zur mechanischen Versteifung sind Streben 3 zwischen einem Wandbereich und dem Basisbereich vorgesehen. Dabei steht der Wandbereich im Wesentlichen senkrecht von dem Basisbereich ab.

Somit ist das Anschlussmittel 1 mechanisch steif ausgeführt und die Leitungsanschlüsse sind nicht nur beabstandet von dem die Anordnung aufnehmenden Elektrogerät sondern auch mittels jeweils eines Wandbereichs voneinander. Auf diese Weise ist ein vorgesehener Isolierabstand erreichbar.

Das Kabel ist vorzugsweise ein Drehstromkabel und daher sind bevorzugt drei Leitungsanschlüsse vorgesehen.

In den Figuren 3 und 4 ist das Anschlussmittel 1 für jeden Leitungsanschluss nicht nur mit einem einzigen Kabelschuh 7 bestückt sondern mit jeweils zwei Kabelschuhen 7, insbesondere welche jeweils spiegelverkehrt zueinander angeordnet sind.

Somit sind bei jedem Leitungsanschluss zwei Leitungen zuführbar und damit auch eine entsprechend hohe elektrische Leistung.

Da die Vertiefung und die in den Figuren 3 und 4 entfernte Abdeckplatte 5 genügend Freiraum für den zweiten Kabelschuh 7 bieten, der zum jeweils ersten Kabelschuh 7 spiegelverkehrt, aber ansonsten parallel angeordnet ist, sind die beiden Kabelschuhe 7 ohne weitere Veränderungen des Anschlussmittels 1 vorsehbar. Die Laschenbereiche 24 der beiden Kabelschuhe 7 werden jeweils durchdrungen von der Schraube 8, berühren einander und es wird der zum Anschlussmittel 1 näher angeordnete Laschenbereich 24 gegen die Buchse 22 gedrückt vom vom Anschlussmittel 1 weiter entfernt angeordneten Laschenbereich 24.

Eine jeweilige Leitung ist in den jeweiligen Aufnahmebereich 23 aufgenommen und mit diesem kraftschlüssig, insbesondere vercrimpt, und/oder stoffschlüssig verbunden.

Somit ist dasselbe Anschlussmittel 1 für ein Elektrogerät mit einer Anordnung nach Figur 1, also mit nur einer zugeführten Leitung beziehungsweise nur einem einzigen Kabelschuh 7 pro Leitungsanschluss, also Buchse 22, oder wahlweise mit zwei Kabelschuhen 7 pro Leitungsanschluss, also Buchse 22.

### Bezugszeichenliste

1 Anschlussmittel
2 Loch für Schraube
3 Streben
4 Rippen
5 Abdeckplatte
6 Klipsverbindungsmittel
7 Kabelschuh
8 Schraube
20 erste Lochscheibe, insbesondere Unterlagscheibe
21 zweite Lochscheibe, insbesondere Unterlagscheibe
22 Buchse
23 Laschenbereich
24 Aufnahmebereich

## Patentansprüche

1. Anordnung zum Anschließen der Leitungen eines elektrischen Kabels, insbesondere Drehstromkabels, die Anordnung umfassend erste Kabelschuhe (7) und ein Anschlussmittel (1),
wobei ein Endbereich der jeweiligen Leitung in einem Aufnahmebereich (24) eines jeweiligen ersten Kabelschuhs (7) aufnehmbar ist und jeweils eine Schraube (8) des Anschlussmittels (1) durch einen jeweiligen Laschenbereich (23) des jeweiligen ersten Kabelschuhs (7) geführt ist,
wobei die jeweilige Schraube (8) schraubverbunden mit einer jeweiligen Buchse (22) des Anschlussmittels (1), insbesondere Hülse, ist, die mit dem Anschlussmittel (1) verbunden ist, insbesondere die mit dem Anschlussmittel (1) kraftschlüssig, formschlüssig und/oder stoffschlüssig verbunden ist, insbesondere als Verbundteil zusammen ausgeführt ist,
**dadurch gekennzeichnet, dass**
eine jeweilige Vertiefung im Anschlussmittel (1) ausgeformt ist, die
- von einer jeweiligen Abdeckplatte (5) des Anschlussmittels (1) zumindest teilweise abgedeckt ist, auf die der Aufnahmebereich (24) des jeweiligen ersten Kabelschuhs (7) aufgelegt ist, wobei die jeweilige Vertiefung begrenzt ist durch das Anschlussmittel (1) und die jeweilige Abdeckplatte (5),
wobei in der im Anschlussmittel (1) ausgeformten Vertiefung ein weiterer Kabelschuh (7) aufnehmbar ist bei entfernter Abdeckplatte (5), wobei dieser weitere Kabelschuh (7) spiegelverkehrt zum ersten Kabelschuh (7) anordenbar ist und zumindest teilweise in der Vertiefung anordenbar ist.

2. Anordnung nach Anspruch 1,
**dadurch gekennzeichnet, dass**
das Anschlussmittel (1) aus einem elektrisch isolierenden Material, insbesondere Kunststoff, gefertigt ist.

3. Anordnung nach mindestens einem der vorangegangenen Ansprüche,
**dadurch gekennzeichnet, dass**
die jeweilige Buchse (22), die jeweilige Schraube (8) und der jeweilige erste Kabelschuh (7) aus Metall gefertigt sind.

4. Anordnung nach mindestens einem der vorangegangenen Ansprüche,
**dadurch gekennzeichnet, dass**
der Schraubenkopf der jeweiligen Schraube (8) über eine oder mehrere Lochscheiben (20, 21), insbesondere Unterlagscheiben, den Laschenbereich (23) des jeweiligen ersten Kabelschuhs (7) gegen die jeweilige Buchse (22) drückt oder bei Vorhandensein des jeweiligen weiteren Kabelschuhs (7) gegen den Laschenbereich (23) des jeweiligen weiteren Kabelschuhs (7) drücken kann, so dass dieser jeweilige weitere Kabelschuh (7) gegen die jeweilige Buchse (22) drücken kann.

5. Anordnung nach mindestens einem der vorangegangenen Ansprüche,
**dadurch gekennzeichnet, dass**
der Raumbereich des jeweiligen Leitungsanschlusses, also der den jeweiligen ersten Kabelschuh (7) aufnehmende Raumbereich zumindest teilweise von Wandbereichen des Anschlussmittels (1) umgeben ist, so dass jeweils ein Wandbereich zwischen dem Raumbereich und dem Raumbereich des nächstbenachbarten Leitungsanschlusses zwischengeordnet ist, insbesondere zur Erhöhung des elektrischen Isolationsabstandes.

6. Anordnung nach mindestens einem der vorangegangenen Ansprüche,
**dadurch gekennzeichnet, dass**
der Endbereich der Leitung im Aufnahmebereich (24) des jeweiligen ersten Kabelschuhs (7) jeweils aufnehmbar und crimpverbindbar ist.

7. Anordnung nach mindestens einem der vorangegangenen Ansprüche,
**dadurch gekennzeichnet, dass**
das Anschlussmittel (1) als Kunststoffspritzgussteil gefertigt ist.

8. Anordnung nach mindestens einem der vorangegangenen Ansprüche,
**dadurch gekennzeichnet, dass**
die jeweilige Buchse (22) zusammen mit dem Anschlussmittel (1) als Verbundteil ausgebildet sind.

9. Anordnung nach mindestens einem der vorangegangenen Ansprüche,
**dadurch gekennzeichnet, dass**
die jeweilige Abdeckplatte (5) mit dem Anschlussmittel (1) klipsverbunden ist, insbesondere wobei am Anschlussmittel (1) insbesondere pilzkopfförmig geformte Zapfen ausgeformt sind, welche klipsverbunden sind mit der jeweiligen Abdeckplatte (5), insbesondere in eine entsprechende Ausnehmung der jeweiligen Abdeckplatte (5) eingeklipst sind.

10. Anordnung nach mindestens einem der vorangegangenen Ansprüche,
**dadurch gekennzeichnet, dass**
der jeweilige erste Kabelschuh (7) gedreht gefertigt ist oder als Stanz-Biegeteil gefertigt ist.

11. Anordnung nach mindestens einem der vorangegangenen Ansprüche,
**dadurch gekennzeichnet, dass**
der jeweilige Laschenbereich (23) eben ausgeführt ist und der jeweilige Aufnahmebereich (24) nur zu einer Seite der Ebene des Laschenbereichs (23) hervorragt, insbesondere nicht aber zur anderen Seite der Ebene des Laschenbereichs (23) hervorragt.

12. Elektrogerät mit einer Anordnung nach mindestens einem der vorangegangenen Ansprüche,
**dadurch gekennzeichnet, dass**
die jeweilige Buchse (22) mit einem jeweiligen elektrischen Kontaktmittel des Elektrogeräts verbunden ist.

## Claims

1. Assembly for connecting the lines of an electrical cable, in particular a three-phase current cable, the assembly comprising first cable lugs (7) and a connection means (1), an end region of each line being able to be received in a receiving region (24) of a respective first cable lug (7), and a screw (8) of the connection means (1) being guided in each case through a link region (23) of each first cable lug (7),
each screw (8) being screwed to a respective bushing (22) of the connection means (1), in particular a sleeve, which is connected to the connection means (1), in particular is connected to the connection means (1) frictionally, interlockingly and/or in an integrally bonded manner, in particular is configured together therewith as a composite part,
**characterised in that**
a respective depression is formed in the connection means (1) and is covered at least in part by a respective cover plate (5) of the connection means (1), the receiving region (24) of each first cable lug (7) being placed on said cover plate, the depression being defined by the connection means (1) and the respective cover plate (5),
it being possible, when the cover plate (5) is removed, to receive a further cable lug (7) in the depression formed in the connection means (1), said further cable lug (7) being able to be arranged in a mirror image of the first cable lug (7) and at least in part in the depression.

2. Assembly according to claim 1,
**characterised in that**
the connection means (1) is made of an electrically insulating material, in particular plastics material.

3. Assembly according to at least one of the preceding claims,
**characterised in that**
each bushing (22), each screw (8) and each first cable lug (7) are made of metal.

4. Assembly according to at least one of the preceding claims,
**characterised in that**
by means of one or more perforated discs (20, 21), in particular washers, the screw head of each screw (8) pushes the link region (23) of each first cable lug (7) against the relevant bushing (22) or, when the further cable lug (7) is present, said screw head can push against the link region (23) of the relevant further cable lug (7) such that said further cable lug (7) can push against the relevant bushing (22).

5. Assembly according to at least one of the preceding claims,
**characterised in that**
the spatial region of each line connection, i.e. the spatial region accommodating each first cable lug (7), is enclosed at least in part by wall regions of the connection means (1) such that, in each case, a wall region is arranged between the spatial region and the spatial region of the closest line connection, in particular in order to increase the electrical insulating gap.

6. Assembly according to at least one of the preceding claims,
**characterised in that**
the end region of each line can be received and crimped in the receiving region (24) of each first cable lug (7).

7. Assembly according to at least one of the preceding claims,
**characterised in that**
the connection means (1) is produced as a plastics injection-moulded part.

8. Assembly according to at least one of the preceding claims,
**characterised in that**
each bushing (22) is formed together with the connection means (1) as a composite part.

9. Assembly according to at least one of the preceding claims,
**characterised in that**
the respective plate (5) is clipped to the connection means (1), in particular mushroom-head-shaped pegs being formed in particular on the connection means (1) and being clipped to the respective cover plate (5), in particular in a corresponding recess in the respective cover plate (5).

10. Assembly according to at least one of the preceding claims,
**characterised in that**
each first cable lug (7) is produced either by being turned or as a punched and bent part.

11. Assembly according to at least one of the preceding claims,
**characterised in that**
each link region (23) is planar, and each receiving region (24) protrudes only on one side of the plane of the link region (23), but in particular does not protrude on the other side of the plane of the link region (23).

12. Electrical device comprising an assembly according to at least one of the preceding claims,
**characterised in that**
each bushing (22) is connected to a respective electrical contact means of the electrical device.

## Revendications

1. Agencement pour connecter les lignes d'un câble électrique, en particulier d'un câble de courant triphasé, l'agencement comprenant des premières cosses de câble (7) et un moyen de connexion (1),
dans lequel une zone d'extrémité de la ligne respective peut être reçue dans une zone de réception (24) d'une première cosse de câble respective (7) et chaque fois une vis (8) du moyen de connexion (1) est guidée à travers une zone de languette respective (23) de la première cosse de câble respective (7),
dans lequel la vis respective (8) est vissée avec une douille respective (22) du moyen de connexion (1), en particulier un manchon, qui est relié au moyen de connexion (1), en particulier qui est relié au moyen de connexion (1) par force, par complémentarité de forme et/ou par liaison de matière, en particulier qui est réalisé conjointement sous la forme d'une pièce composite,
**caractérisé en ce**
**qu'**une cavité respective est formée dans le moyen de connexion (1), laquelle
- est recouverte au moins partiellement par une plaque de recouvrement respective (5) du moyen de connexion (1) sur laquelle est placée la zone de réception (24) de la première cosse de câble respective (7), la cavité respective étant limitée par le moyen de connexion (1) et la plaque de recouvrement respective (5),
dans lequel une autre cosse de câble (7) peut être reçue dans la cavité formée dans le moyen de connexion (1) lorsque la plaque de recouvrement (5) est enlevée, cette autre cosse de câble (7) pouvant être disposée de façon inversée par rapport à la première cosse de câble (7) et pouvant être disposée au moins partiellement dans la cavité.

2. Agencement selon la revendication 1,
**caractérisé en ce que**
le moyen de connexion (1) est réalisé dans un matériau électriquement isolant, en particulier en matière plastique.

3. Agencement selon au moins l'une des revendications précédentes,
**caractérisé en ce que**
la douille respective (22), la vis respective (8) et la première cosse de câble respective (7) sont réalisées en métal.

4. Agencement selon au moins l'une des revendications précédentes,
**caractérisé en ce que**
la tête de vis de la vis respective (8) presse la zone de languette (23) de la première cosse de câble respective (7) contre la douille respective (22) par l'intermédiaire d'un ou plusieurs disques perforés (20, 21), en particulier des rondelles plates ou, si l'autre cosse de câble respective (7) est présente, peut presser contre la zone de languette (23) de l'autre cosse de câble respective (7), de sorte que cette autre cosse de câble respective (7) peut presser contre la douille respective (22).

5. Agencement selon au moins l'une des revendications précédentes,
**caractérisé en ce que**
la zone spatiale de la connexion de ligne respective, c'est-à-dire la zone spatiale recevant la première cosse de câble respective (7), est entourée au moins partiellement par des zones de paroi du moyen de connexion (1), de sorte qu'une zone de paroi est chaque fois interposée entre la zone spatiale et la zone spatiale de la connexion de ligne immédiatement adjacente, en particulier pour augmenter la distance d'isolation électrique.

6. Agencement selon au moins l'une des revendications précédentes,
**caractérisé en ce que**
la zone d'extrémité de chaque ligne peut être reçue et reliée par sertissage dans la zone de réception (24) de la première cosse de câble respective (7).

7. Agencement selon au moins l'une des revendications précédentes,
**caractérisé en ce que**
le moyen de connexion (1) est réalisé sous la forme d'une pièce en matière plastique moulée par injection.

8. Agencement selon au moins l'une des revendications précédentes,
**caractérisé en ce que**
la douille respective (22) est réalisée conjointement avec le moyen de connexion (1) sous la forme d'une pièce composite.

9. Agencement selon au moins l'une des revendications précédentes,
**caractérisé en ce que**
la plaque de recouvrement respective (5) est reliée par clipsage au moyen de connexion (1), en particulier des tenons, en particulier en forme de tête de champignon, étant formés sur le moyen de connexion (1), lesquels sont reliés par clipsage à la plaque de recouvrement respective (5), en particulier sont clipsés dans un évidement correspondant de la plaque de recouvrement respective (5).

10. Agencement selon au moins l'une des revendications précédentes,
**caractérisé en ce que**
la première cosse de câble (7) correspondante est fabriquée par tournage ou est fabriquée sous la forme d'une pièce découpée et pliée.

11. Agencement selon au moins l'une des revendications précédentes,
**caractérisé en ce que**
la zone de languette respective (23) est réalisée plane et la zone de réception respective (24) ne dépasse que d'un côté du plan de la zone de languette (23), en particulier ne dépasse pas de l'autre côté du plan de la zone de languette (23).

12. Appareil électrique comportant un agencement selon au moins l'une des revendications précédentes,
**caractérisé en ce que**
la douille respective (22) est reliée à un moyen de contact électrique respectif de l'appareil électrique.
